# EUROPÄISCHE PATENTSCHRIFT

(11) **EP 1 657 520 B1**
(45) Veröffentlichungstag und Bekanntmachung des Hinweises auf die Patenterteilung: **09.12.2009**
(21) Anmeldenummer: 05008449.0
(22) Anmeldetag: 19.04.2005
(51) Int. Cl.: F42B 6/10, F41B 11/00

(54) **Druckluftschussgerät für Polizei- und Feuerwehreinsatz zum Aufbrechen von Türen**
Air gun for police officers or firemen for the destruction of doors
Arme à air comprimé pour des policiers ou des pompiers pour ouvrir des portes

(30) Priorität: 13.11.2004 EP 04027022
(43) Veröffentlichungstag der Anmeldung: 17.05.2006
(73) Patentinhaber: HNE Technologie AG, 86155 Augsburg (DE)
(72) Erfinder: Neumeir, Anton, 86415 Mering (DE); Effenberger, Reinhard, 86444 Affing/Anwalting (DE); Ambühl, Christian, 8353 Elgg (CH)
(74) Vertreter: Gallo, Wolfgang

(56) Entgegenhaltungen:
- WO-A-03/100342
- US-A- 5 785 038
- US-A1- 2002 129 728
- US-B1- 6 532 947

## Beschreibung

Damit Polizeieinheiten oder Sondereinsatzkräfte zum Zugriff auf Personen in Wohnungen eindringen können, ist das schnellstmögliche Öffnen der Haustüre oder Wohnungstüre eine wesentliche Voraussetzung. Ein solches schnellstmögliches Öffnen der Haus- oder Wohnungstüre kann auch für Rettungseinsätze bedeutsam sein.

Nach dem heutigen Stand wird das Öffnen von Türen mit sogenannten Türrammen durchgeführt. Eine solche Türramme ist als schwerer metallener Rammstempel mit daran angebrachten Griffen ausgebildet. Zum Aufbrechen einer Tür halten eine oder mehrere Personen die Türramme und schlagen diese mit größtmöglicher Körperkraft gegen die Tür. Je nach Bauart und qualitativer Ausführung der Haustür muß dieser Rammvorgang mehrmals wiederholt werden, um die Tür aufbrechen zu können.

Dieses Türaufbrechen mit der herkömmlichen mechanischen Ramme kann bei einem Polizeieinsatz wegen der benötigten Zeit sehr gefährlich sein. Ein spätestens durch den ersten erfolglosen Rammstoß gewarnter Verbrecher hinter der Tür kann durch die Tür schießen und Einsatzpersonen schwer verletzen oder gar töten, bevor die Tür geöffnet werden kann. Daß auch im übrigen bei der Handhabung der mechanischen Ramme zum Aufbrechen namentlich schwerer und stabiler Türen eine hohe Verletzungsgefahr besteht, kommt noch hinzu.

Gerade für einen Polizeieinsatz ist es also von wesentlicher Bedeutung, beim ersten Schlag auf eine Tür diese zuverlässig zu öffnen. Aufgabe der Erfindung ist es daher, ein Gerät zu schaffen, mit welchem auch schwere und stabile Türen zuverlässig mit einem einzigen Angriff geöffnet werden können und das möglichst nur von einer einzigen Person gehandhabt werden kann. Auch für Rettungseinsätze kann ein solches Gerät von großem Vorteil sein, damit nicht etwa lebensrettende Zeit verstreicht, bis eine Tür geöffnet ist.

Diese Aufgabe wird gemäß der Erfindung durch ein Druckgasschussgerät nach dem Anspruch 1 gelöst. Vorteilhafte Ausgestaltungen der Erfindung sind Gegenstand der Unteratasprüche.

Der Oberbegriff des Anspruchs 1 beruht auf dem aus der WO 03/100342 A1 bekannten Stand der Technik. Aus dieser Druckschrift ist eine Druckgas-Schussvorrichtung mit den Merkmalen des Oberbegriffs des Anspruchs 1 bekannt, die zum Verschießen von mit Wasser gefüllten Munitionskugeln vorgesehen ist. Als Anwendungsgebiet ist unter anderem die lokale Zerstörung von Schlackenansätzen und Anbackungen in Wärmetauschern, Industrieöfen, Feuerungsanlagen und dergleichen genannt.

Aus der US 2002/0129728 A1 ist ein kleinkalibriges Schussgerät für den Polizeieinsatz bekannt, um Personen zu markieren oder zu beeinträchtigen. Dort können die Munitionskugeln mit einer Markierungssubstanz oder einem Reizstoff gefüllt sein, dem auch eine pulverige Substanz wie beispielsweise gemahlene Walnussschalen, Reis, Metallpartikel oder Holzteilchen beigefügt sein können.

Das erfindungsgemäße Schussgerät besteht aus einer druckluftbetriebenen Kanone und einer Munition aus mit körnigem schwerem Material, nämlich beispielsweise Schrotkies oder Hartgussgranulat oder Epoxydharz mit Hartgussgranulat, gefüllten dünnwandigen Hohlkugeln aus Kunststoff. Mit der granulatgefüllten Kunststoffhohlkugel wird eine sehr hohe kinetische Energie und ein sehr hoher Impuls erreicht. Beim Aufprall der aus einer Entfernung von etwa 20 cm bis 1 m abgeschossenen granulatgefüllten Kunststoffkugel auf das Türblatt öffnet sich die Tür aufgrund des enormen Aufpralls, Die Kunststoffkugel wird bei dem Aufprall zerstört. Dabei werden keine gefährlichen Splitter oder ähnliches freigesetzt, die dem Anwender evtl. gefährlich werden könnten. Da sich die Kugel beim Aufprall auf das Türblatt zerlegt, ist auch eine Verletzungsgefahr für eine sich unmittelbar hinter der Tür befindliche Person äußerst gering.

Mit dem erfindungsgemäßen Gerät ist es also möglich, daß Einsatzkräfte schnellstmöglich und effizient eine verschlossene Tür öffnen und zugreifen können. Durch das schlagartige Öffnen der Tür zuverlässig beim ersten Schuß wird der Zugriff für das Zugriffspersonal wesentlich sicherer und erleichtert. Für den Anwender ist der Einsatz des Druckluftschußgeräts mit der beschriebenen Munition ungefährlich. Durch seine Einsatzkleidung wie Handschuhe, Helm, Schutzweste usw: ist er geschützt. Die Munition in Gestalt einer granulatgefüllten Kunststoffhohlkugel ist so konzipiert, daß evtl. abprallendes und den Anwender treffendes Granulat keine Verletzungen hervorrufen kann.

Das erfindungsgemäße Gerät kann einfach in der Hand gehalten werden. Durch ein maximales Gewicht im Bereich von etwa 12 bis 15 kg und eine Baulänge von maximal 80 bis 90 cm kann das Gerät von einer Person auch in engen Treppenhäusern ohne Schwierigkeiten eingesetzt werden.

Die Druckluftkanone des erfindungsgemäßen Geräts mit anderer Munition, nämlich einer wassergefüllten Kunststoffhohlkugel, ist für einen ganz anderen Verwendungszweck bereits an sich bekannt. Eine solche auch als Industriekanone bezeichnete Druckluftkanone wird zum Lösen von Schlackenanhaftungen in Feuerungskesseln von Großheizungsanlagen eingesetzt. Um in solchen Feuerungskesseln, die zu groß sind, als daß deren Wände mit Schlackenanhaftungen mit mechanischen Werkzeugen von Reinigungspersonal durch eine Zugangsöffnung erreichbar wären, ohne Betriebsstilllegung von Zeit zu Zeit von Schlackenanhaftungen im wesentlichen befreien zu können, werden solche Druckluftkanonen verwendet, um mit wassergefüllten Kunststoffhohlkugeln auf die schlackenbehafteten Wände zu schießen, wodurch die Schlackenanhaftungen im wesentlichen abplatzen.

Wenngleich die für den Einsatzzweck optimierte erfindungsgemäße Ausbildung des Druckluftschussgeräts mit einer mit Granulat, insbesondere Schrotkies oder Metallkugeln oder epoxydharzgebundenes Hartgussgranulat gefüllten Kunststoffkugel als Munition wegen des mehrfach höheren Impulses besonders vorteilhaft ist, ist es doch prinzipiell möglich, eine wassergefüllte Kugel einzusetzen. Die neue Verwendung des an sich bekannten Geräts mit einer wassergefüllten Kunststoffkugel ist Gegenstand eines Verwendungsanspruchs.

Praktische Versuche an Massivholzbalken (Fichte) mit einem Querschnitt von 8 cm x 12 cm und an 6 cm dicken Pressspanplatten haben die Effizienz und Durchschlagskraft und damit die Brauchbarkeit des erfindungsgemäßen Geräts bzw. der erfindungsgemäßen Verwendung zum Aufbrechen von Türen und dgl. nachgewiesen.

Die Erfindung wird nachstehend unter Bezugnahme auf die anliegenden Zeichnungen in näheren Einzelheiten beispielsweise beschrieben. In den Zeichnungen zeigt:
- Fig. 1: ein Druckluftschussgerät nach der Erfindung in Seitenansicht,
- Fig. 2: eine Munitionskugel für das Gerät, und
- Fig. 3: in schematischer Darstellung die Benutzung des Geräts.

Die Zeichnungen zeigen sehr schematisch und ohne auf für den Durchschnittsfachmann unproblematische Einzelheiten einzugehen das Druckluftschussgerät nach der Erfindung.

Fig. 1 zeigt in Seitenansicht, und zwar in teilweise aufgeschnittener Darstellung, die Druckluftkanone 1 des erfindungsgemäßen Geräts. Dessen wesentlichen Komponenten sind eine Druckluftkammer 11, ein Schussrohr 12, eine Schulterstütze 13, eine Griffanordnung 14, und eine Verschlusshülse 15.

Die Druckluftkammer 11 ist über einen Druckluftschlauch 16 mit Druckluft aufladbar, beispielsweise mit einem Druck von 25 bar. Das vorne an die Druckluftkammer 11 angebaute Schussrohr 12 weist an seinem hinteren, mit der Druckluftkammer 11 verbundenen Ende oben eine Öffnung 17 auf, durch welche eine Munitionskugel 2 in das Rohr einlegbar ist. Zum Schuß ist diese Öffnung durch die axial verschiebbare Verschlusshülse 15 verschließbar, die in ihrer axial nach vorne verschobenen Öffnungsstellung dargestellt ist, und die in ihrer nach hinten verschobenen Schließstellung mittels einer nicht dargestellten Bajonettverriegelung oder dgl. arretierbar ist. Am hinteren Ende der Verschlusshülse 15 kann ein in das Rohrinnere hineinragendes federndes Organ in Gestalt einer Federstahllasche 18 oder dgl. vorhanden sein, um die in das Rohr 12 eingelegte Munitionskugel 2 beim Zurückschieben in die Verschlussstellung ebenfalls in eine hinterste Position zu drängen und dort zu fixieren. Die nur schematisch gezeichnete Lasche 18 dient nur als Beispiel für ein die genannte Funktion erfüllendes Organ. Es ist auch möglich, mindestens den hinteren Teil des Schussrohrs 12 mit seiner lichten Weite so eng zu machen, daß die (elastisch verformbare) Munitionskugel 2 darin einen relativ straffen Sitz hat.

Zum Abschuß der Munitionskugel 2 wird über ein schematisch dargestelltes Ventil 19, dessen Betätigungsmechanismus an sich bekannt und daher nicht gezeigt und nicht beschrieben ist, das schlagartig geöffnet wird, der Druckluftinhalt in der Druckluftkammer 11 freigesetzt und die Munitionskugel 2 unter starker Beschleunigung aus dem Schussrohr 12 ausgetrieben.

Beim Schuß dient die Schulterstütze 13 zum Abstützen des Geräts 1 am Körper, um den Rückstoß aufzufangen.

Das Gerät ist für Zweihandbedienung ausgelegt, und zwar so, daß aus Sicherheitsgründen das Auslösen eines Schusses nur erfolgen kann, wenn beide Hände sich an der Griffanordnung 14 befinden. Dabei müssen beide am vorderen bzw. hinteren Teil der Griffanordnung 14 angeordneten Auslöseknöpfe 14a und 14b gleichzeitig betätigt werden.

Eine Munitionskugel 2 ist in Fig. 2 dargestellt. Es handelt sich, wie schon einleitend erwähnt, um eine dünnwandige Kunststoffhohlkugel. Die Kunststoffhohlkugel kann beispielsweise aus Polypropylen mit einer Wandstärke der Kugelschale von etwa 0,9 bis 1,0 mm bestehen. Der Durchmesser beträgt vorzugsweise etwa 70 mm, er kann auch etwas kleiner oder etwas größer gewählt werden. An einer Stelle ihres Umfangs hat diese Kunststoffhohlkugel einen einwärts eingezogenen Füllstutzen 21, mit dem das Füllmaterial in die Kugel eingefüllt werden kann, insbesondere Schrotkies oder auch Metallkügelchen oder anderes schweres granuliertes Material, wie beispielsweise Sand, Feinkies, Mischmaterialien oder ähnliches. Danach wird der Füllstutzen 21 mit einem (nicht dargestellten) Stopfen verschlossen, und die so fertiggestellte Munitionskugel kann zum Einsatz verwendet werden. Bei Befüllung mit Schrotkies hat eine Kunststoffhohlkugel mit 70 mm Durchmesser beispielsweise ein Gewicht von ca. 670 g.

Als besonders vorteilhaft und gut brauchbar, insbesondere zum Erreichen sehr hoher Durchschlagswirkungen, hat sich die Verwendung von Hartgussgranulat mit Epoxydharz als Füllmaterial der Kunststoffhohlkugel erwiesen. Dabei handelt es sich um ein Granulat aus Metallhartguss mit vorzugsweise kugeliger Kornform und einer Korngröße etwa im Bereich von 0,6 bis 1,9 Millimeter und einem spezifischen Gewicht von etwa 7,3 kg/gm³. Dieses Granulat wird mit Epoxydharz, das mit einer entsprechenden Menge Härter angemischt wurde, vermischt und dann in die Kunststoffhohlkugel eingefüllt, wo das Epoxydharz abbindet und sich dabei verfestigt. Je nach verwendetem Härter wird dabei eine mehr oder weniger große Festigkeit des Epoxydharzes erreicht. Bei Verwendung von Hartgussgranulat mit Epoxydharz auf diese Weise ergibt sich eine formstabile und relativ harte Kugel, da das Hartgranulat in der Kugel durch das Aushärtende Epoxydharz zu einem festen starren Formkörper gebunden ist. Diese Kugel hat bei einem Durchmesser von 70 mm ebenso wie bei einer Schrotkiesfüllung ein Gewicht von etwa 670 g.

Die Epoxydharz-Hartgranulat-Füllung hat aber beispielsweise gegenüber einer Schrotkiesfüllung oder einer anderen Füllung aus losem nichtgebundenem Material den Vorteil, daß die erhaltene Kugel hart und formstabil ist und dadurch beim Verschießen aus der Druckluftkanone der Betriebsdruck erheblich, nämlich auf etwa 40 bar, gesteigert werden kann. Mit einer solchen Betriebsdrucksteigerung auf 40 bar ist natürlich eine entsprechende Erhöhung der beim Abschuß von der Kugel erreichten kinetischen Energie und damit des Impulses der Kugel, bezogen auf deren projizierte Fläche, verbunden. Dies ist wichtig, da die Qualitäten der zu öffnenden Türen sehr unterschiedlich sein können. Insbesondere sind heute sogenannte Multilock-Türen verbreitet, d. h. Haustüren mit mehreren an ihrem Umfang verteilten Zuhaltungen. Diese sind auf ihrer Konstruktion und der sehr intensiven Verriegelung mit dem Türstock nur schwer zu öffnen.

Gleichwohl muss natürlich berücksichtigt werden, daß die Munition in Gestalt der gefüllten Kunststoffkugel das Kriterium erfüllen muß, daß sie für den Anwender keine wesentliche Gefahr darstellt, insbesondere das Geschoß auf keinen Fall zurückprallen, sondern sich vielmehr beim Aufprall auf die Tür zerteilen, plastisch verformen und dergleichen muß. Auch diese Anforderung wird von der Kugel mit Epoxydharz-Hartgussgranulat-Füllung sehr gut erfüllt. Einerseits bewirkt die Epoxydharzbindung des Hartgussgranulats, daß die Wucht der Kugel beim Aufprall noch weitaus stärker in der Aufprallrichtung konzentriert auf die betreffende Tür einwirkt, als dies bei loser Granulatfüllung der Fall ist, wo beim Platzen der Kunststoffhülle ein starkes seitliches Ausbreiten des Granulats ermöglicht wird, aber andererseits findet beim Aufprall und beim Bersten der Kugel auch eine plastische Verformung des im Gegensatz zum Hartgussgranulat relativ weichen Epoxydharz-Bindematerials statt, und die Kugel zerbirst, wie Probeschüsse aus einer Schussdistanz von etwa 40 cm auf eine harte Prallplatte ergeben haben, in relativ wenige große Bruchstücke ohne Splitterbildung und ohne Abprallen.

Fig. 3 zeigt schematisch das erfindungsgemäße Gerät im Einsatz. Die Druckluftkanone 1 mit Druckluftkammer 11 und Schussrohr 12 wird von einer schematisch dargestellten Person gehalten, die eine Druckluftflasche 3 zum Laden der Druckluftkammer 11 über den Druckluftschlauch 16 trägt. Die Zeichnung zeigt den Schussvorgang mit der das Schussrohr 12 verlassenden Munitionskugel 2.

Das Betreiben der Druckluftkanone kann bei Verwerdung von Kunststoffkugeln mit Wasserfüllung oder ungebundener Granulatfüllung mit Drucken zwischen etwa 10 und etwa 30 bar, bei einer Kugel mit epoxydharzgebundener Hartgussgranulatfüllung jedoch mit einem gesteigerten Druck von etwa 40 bar erfolgen. Der Durchmesser der Munitionskugel kann, wie gesagt, etwa 70 mm oder etwas darunter, aber auch bis etwa 90 mm betragen.

Die Geschwindigkeit der beim Schuß aus dem Schussrohr ausgetriebenen Munitionskugel beträgt bei wassergefüllten oder mit ungebundenem Granulat gefüllten Munitionskugel je nach verwendetem Dxuckluftdruck ca. 80 bis ca. 135 m/s. Beispielsweise bei einer mit Schrotkies gefüllten Kugel mit einem Kugeldurchmesser von 70 mm und einem Kugelgewicht von ca. 670 g und einer Kugelgeschwindigkeit von ca. 115 m/s, die unter Verwendung eines Druckluftdrucks von 20 bar erreicht wird, hat das auf die zu öffnende Tür auftreffende Geschoß eine kinetische Energie von etwa 4.450 J.

Die Geschwindigkeit der beim Schuß aus dem Schussrohr ausgetriebenen Munitionskugel beträgt bei einer mit epoxydharzgebundenen Hartgussgranulatfullung bei Betrieb der Druckluftkanone mit einem Druck von 30 bar etwa 160 m/s, und die Munitionskugel hat dann beim Auftreffen auf die zu öffnende Tür eine kinetische Energie von etwa 8.600 J. Bei Betrieb der Druckluftkanone mit 40 bar erreicht das mit epoxydharzgebundenem Hartgussgranulat gefüllte Geschoß beim Auftreffen auf die zu öffnende Tür eine kinetische Energie von etwa 16.200 J. Wie man also sieht, kann bei Verwendung einer Munitionskugel mit epoxydharzgebundener Hartgussgranulatfüllung bei Betrieb der Druckluftkanone mit einem Druck von 30 bar etwa das Doppelte der kinetischen Energie einer schrotkiesgefüllten Munitionskugel gleicher Größe und gleicher Masse, bei Betrieb der Druckluftkanone mit einem Druck von 40 bar sogar das Vierfache der kinetischen Energie einer schrotkiesgefüllten Munitionskugel gleicher Größe und gleicher Masse erreicht werden.

Das erfindungsgemäße Druckluftschussgerät kann durch einfache Nachladevorgänge in maximal etwa 8 s nachgeladen werden. Dadurch können, falls nötig, auch mehrere Türen in kürzester Zeit nacheinander geöffnet werden.

## Patentansprüche

1. Druckluftsckussgerät, bestehend aus einer Druckluftkanone (1) und einer Munitionskugel (2), wobei die Druckluftkanone eine mit Druckluft aufladbare Druckluftkammer (11), ein Schussrohr (12) und ein manuell auslösbares Schussventil (19) zum Austreiben der Munitionskugel (2) aus dem Schussrohr (12) mittels aus der Druckluftkammer (11) freigesetzter Druckluft aufweist, und wobei die Munitionskugel (2) als dünnwandige Hohlkugel aus Kunststoff mit einer Füllung aus einen Füllmaterial besteht, **dadurch gekennzeichnet, daß** für den Polizei- und Feuerwehreinsatz zum Aufbrechen von Türen die Munitionskugel (2) mit Schrotkies oder Metallkugeln gefüllt ist und die Druckluftkanone (1) mit einem Aufladedruck in der Druckluftkammer (11) von etwa 10 bis 30 bar betrieben wird, oder die Munitionskugel (2) mit epoxydharzgebundenem Hartgussgranulat gefüllt ist und die Druckluftkanone (1) mit einem Aufladedruck in der Druckluftkammer (11) von etwa 20 bis 40 bar betrieben wird.

2. Schussgerät nach Anspruch 1, wobei der Durchmesser der Munitionskugel etwa 70 bis 90 mm beträgt.

3. Schussgerät nach Anspruch 1 oder 2, wobei die Druckluftkanone am hinteren Ende des Schussrohrs (12) eine Einlegeöffnung (17) zum Einlegen der Munitionskugel (2) in das Schussrohr und eine axial verschiebbare Verschlusshülse (15) zum Verschließen der Einlegeöffnung (17) zum Schuß aufweist.

4. Schussgerät nach Anspruch 3, wobei die Druckluftkanone (1) Mittel (z.B. 18) zum Fixieren der in das Schussrohr (12) eingelegten Munitionskugel (2) vor dem Schuß aufweist.

5. Schussgerät nach Anspruch 4, wobei die Mittel (18) zum Fixieren der Munitionskugel (2) wirkungsmäßig mit der Verschlusshülse (15) verbunden sind.

6. Schussgerät nach einem der Ansprüche 1 bis 5, wobei die Kunststoffhohlkugel einen an der Kugelhülle angeformten einwärts gezogenen Füllstutzen (21) aufweist, der mittels eines Stopfens verschließbar ist.

## Claims

1. Compressed-air shooting device, comprising a compressed-air gun (1) and a bullet (2), wherein the compressed-air gun comprises a compressed-air chamber (11) that is chargeable with compressed air, a barrel (12) and a manually actuable firing valve (19) for discharging the bullet (2) from the barrel (12) by means of compressed air that is released from the compressed-air chamber (11), and wherein the bullet (2), being a thin-walled hollow sphere made of plastics material, is filled with a filling material, **characterized in that** for use by the police and the fire brigade to break open doors the bullet (2) is filled with small shot or metal balls and the compressed-air gun (1) is operated with a charging pressure in the compressed-air chamber (11) of ca. 10 to 30 bar, or the bullet (2) is filled with epoxy-resin-bound chilled iron shot and the compressed-air gun (1) is operated with a charging pressure in the compressed-air chamber (11) of ca. 20 to 40 bar.

2. Shooting device according to claim 1, wherein the diameter of the bullet is ca. 70 to 90 mm.

3. Shooting device according to claim 1 or 2, wherein the compressed-air gun at the rear end of the barrel (12) has an insertion aperture (17) for inserting the bullet (2) into the barrel as well as an axially displaceable closing sleeve (15) for closing the insertion opening (17) preparatory to shooting.

4. Shooting device according to claim 3, wherein the compressed-air gun (1) comprises means (for example 18) of fixing the bullet (2) inserted into the barrel (12) preparatory to shooting.

5. Shooting device according to claim 4, wherein the means (18) of fixing the bullet (2) are workingly connected to the closing sleeve (15).

6. Shooting device according to one of claims 1 to 5, wherein moulded on the sphere envelope of the plastic hollow sphere is an inwardly drawn filler neck (21) that is closable by means of a stopper.

## Revendications

1. Appareil de tir à air comprimé, comprenant un canon à air comprimé (1) et une boule de munition (2), dans lequel le canon à air comprimé présente une chambre à air comprimé (11) chargeable en air comprimé, un tuyau de tir (12) et un clapet de tir (19) pouvant être déclenché manuellement afin d'expulser la boule de munition (2) du tuyau de tir (12) au moyen d'air comprimé libéré de la chambre à air comprimé (11) et dans lequel la boule de munition (2) est une boule creuse à paroi mince en matière plastique remplie d'un matériau de remplissage, **caractérisé en ce que**, pour les interventions de la police et des pompiers destinées à défoncer des portes, la boule de munition (2) est remplie de grains de plomb ou de billes métalliques et le canon à air comprimé (1) fonctionne à une pression de charge dans la chambre à air comprimé (11) d'environ 10 à 30 bars, ou la boule de munition (2) est remplie de granulés en fonte dure liés à la résine époxy et le canon à air comprimé (1) fonctionne à une pression de charge dans la chambre à air comprimé (11) d'environ 20 à 40 bars.

2. Appareil de tir selon la revendication 1, dans lequel le diamètre de la boule de munition est d'environ 70 à 90 mm.

3. Appareil de tir selon la revendication 1 ou 2, dans lequel le canon à air comprimé présente, à l'extrémité arrière du tuyau de tir (12), une ouverture d'introduction (17) destinée à introduire la boule de munition (2) dans le tuyau de tir et une douille de fermeture (15) mobile axialement servant à fermer l'ouverture d'introduction (17) pour le tir.

4. Appareil de tir selon la revendication 3, dans lequel le canon à air comprimé (1) présente des moyens (par ex. 18) pour fixer la boule de munition (2) introduite dans le tuyau de tir (12) avant le tir.

5. Appareil de tir selon la revendication 4, dans lequel les moyens (18) de fixation de la boule de munition (2) sont associés à la douille de fermeture (15) en ce qui concerne leur action.

6. Appareil de tir selon l'une des revendications 1 à 5, dans lequel la boule creuse en matière plastique présente une tubulure de remplissage (21) formée sur l'enveloppe de la boule, rentrée à l'intérieur, qui peut être fermée au moyen d'un bouchon.
